# FASCICULE DE BREVET EUROPEEN

(11) **EP 1 699 994 B1**
(45) Date de publication et mention de la délivrance du brevet: **09.02.2011**
(21) Numéro de dépôt: 04816370.3
(22) Date de dépôt: 10.12.2004
(51) Int. Cl.: E04G 23/00, A47L 1/02, A47L 11/38, E04G 21/32

(54) **DISPOSITIF D'ENTRETIEN D'UNE PAROI D'IMMEUBLE EQUIPEE D'UNE STRUCTURE D'ARRIMAGE TUBULAIRE**
WARTUNGSVORRICHTUNG FÜR DIE WAND EINES GEBÄUDES MIT EINER RÖHRENFÖRMIGEN BEFESTIGUNGSSTRUKTUR
MAINTENANCE DEVICE FOR THE WALL OF A BUILDING WITH A TUBULAR SECURING STRUCTURE

(30) Priorité: 18.12.2003 FR 0314904
(43) Date de publication de la demande: 13.09.2006
(73) Titulaire: DAFORIB SARL, F-59320 Haubourdin (FR)
(72) Inventeur: FOURNIER, André, F-59840 Lompret (FR)
(74) Mandataire: Parzy, Benjamin Alain
(86) Numéro de dépôt international: PCT/FR2004/003196
(87) Numéro de publication internationale: WO 2005/061820

(56) Documents cités:
- WO-A-01/17698
- CH-A- 355 599
- FR-A- 2 476 188
- US-A- 3 641 607
- US-A- 4 811 819
- US-A- 5 431 246

## Description

La présente invention concerne un dispositif d'entretien d'une paroi d'immeuble équipée d'une structure d'arrimage tubulaire.

L'invention trouvera son application principale dans le nettoyage automatique de surfaces vitrées.

Bien que particulièrement prévu pour de telles applications, le dispositif d'entretien pourra également être utilisé pour l'entretien de murs ou autres surfaces et notamment par projection d'eau, de vapeur, d'air, de sable ou de peinture.

Généralement, l'entretien des parois d'immeuble est réalisé par du personnel spécialisé.

A cet effet, les personnels utilisent une structure motorisée disposée au niveau de la terrasse de l'immeuble équipée d'un treuil et reliée à une nacelle dans laquelle ils prennent place.

Le treuil est commandé par les personnels de la nacelle qui peuvent, par conséquent, se déplacer sur au moins une partie de la paroi et effectuer l'entretien des surfaces.

Cela étant, ces différents dispositifs connus présentent différents inconvénients et notamment présentent un danger important pour les personnels, compte tenu du fait que la nacelle, fortement sensible au vent, est relativement instable.

On connaît également des dispositifs comportant une nacelle motorisée reliée à des poutres disposées sur la terrasse de l'immeuble pour des câbles.

Ces dispositifs nécessitent des contrepoids importants sur la terrasse entraînant des contraintes importantes de manutention et régulièrement des problèmes d'étanchéité au niveau des terrasses dégradées par les contrepoids.

Là encore, la nacelle dans laquelle prennent place les utilisateurs, fortement sensible au vent, est relativement instable.

On connaît enfin des dispositifs de nettoyage automatique; ceux-ci sont constitués d'un véhicule déplaçable sur le toit de l'immeuble, ledit véhicule coulissant dans des rails et d'une nacelle reliée au chariot par des câbles.

Ces dispositifs automatiques présentent différents inconvénients et, notamment, sont particulièrement difficiles à mettre en place compte tenu de leur poids et de leur volume.

De plus, ils ne sont pas adaptés à des formes particulières d'immeuble, notamment, dans le cas où la terrasse de l'immeuble se situe à une distance importante en deçà des bords de la paroi ou encore lorsque l'immeuble présente un rebord extérieur au niveau de la partie supérieure de la paroi.

La présente invention prévoit de pallier aux inconvénients précités et, à cet effet, propose un dispositif d'entretien automatique des parois d'un immeuble.

L'invention a également pour objet un dispositif d'entretien permettant l'entretien de parois d'immeuble comportant des rebords extérieurs au niveau de la surface supérieure de la paroi.

L'invention a également pour objet un dispositif d'entretien de structure légère pouvant facilement être mise en place et retirée de l'immeuble.

L'invention a également pour objet un dispositif d'entretien modulaire dans lequel le module d'entretien est choisi en fonction des travaux à réaliser.

Un dispositif d'entretien selon le préambule de la revendication 1 est connu, par exemple du document US 4 811 819 A.

L'invention a ainsi pour objet un dispositif d'entretien d'une paroi d'immeuble équipée d'une structure d'arrimage tubulaire comprenant un module de manoeuvre, un module d'entretien et des moyens de liaison entre ledit module de manoeuvre et ledit module d'entretien permettant un déplacement du module d'entretien sur au moins une partie de la surface de la paroi.

Selon l'invention, le module de manoeuvre du dispositif d'entretien comprend des moyens d'assujettissement sur ladite structure d'arrimage tubulaire permettant de disposer l'ensemble du dispositif d'entretien au niveau de la paroi.

D'autres caractéristiques et avantages de l'invention apparaîtront plus clairement à la lecture de la description ci-après faite à titre d'exemple non limitatif en regard du dessin ci-annexé qui représente schématiquement :
- la figure 1 : une vue d'un exemple de réalisation du dispositif conforme à l'invention placé sur une paroi verticale,
- la figure 2 : une vue du dispositif de la figure 1 placé sur une paroi inclinée,
- la figure 3 : une vue en coupe du dispositif conforme à l'invention,
- la figure 4 : une vue en coupe du dispositif conforme à l'invention.

En se reportant à la figure 1, on voit que le dispositif d'entretien 1 est placé sur une paroi 2 d'immeuble équipée d'une structure d'arrimage tubulaire 3.

On connaît de la demande de brevet EP-1.346.754 de telles structures d'arrimage.

Ces structures destinées notamment à assurer la sécurité personnelle ou collective sont constituées d'assemblage de tronçons de profilé tubulaire formant un rail continu au niveau de la surface de la paroi.

Le dispositif d'entretien 1 comprend un module de manoeuvre 4 et un module d'entretien 5.

Il comprend également des moyens de liaison 6 permettant un déplacement du module d'entretien 5 sur au moins une partie de la surface de la paroi 2.

Selon l'invention, le module de manoeuvre 4 comprend des moyens d'assujettissement 7 à la structure d'arrimage 3 permettant de disposer l'ensemble du dispositif d'entretien 1 au niveau de la paroi 2.

En se reportant principalement aux figures 3 et 4, on voit que lesdits moyens d'assujettissement 7 sont constitués d'au moins deux galets supérieurs 8 venant en contact avec la partie supérieure 9 du tube de la structure d'arrimage 3 permettant la suspension du module de manoeuvre 4 sur la structure d'arrimage 3.

A cet effet, la bande de roulement 10 des galets supérieurs 8 épouse de manière avantageuse le profil de la partie supérieure 9 du tube de la structure d'arrimage 3.

Pour l'entraînement du module de manoeuvre, on prévoit qu'un galet supérieur 8 dit galet moteur est relié via un arbre de transmission 11 à un moteur 12.

Les autres galets supérieurs 8 sont reliés au galet moteur par l'intermédiaire d'une courroie d'entraînement 13.

Dans le mode de réalisation des figure 1 à 4, on voit qu'il est prévu trois galets supérieurs 8, le galet moteur placé entre les deux autres galets supérieurs 8 étant entraîné par l'arbre de transmission 11.

Cela étant, d'autres modes de réalisation sont envisageables.

On pourra par exemple n'utiliser que deux galets supérieurs 8 pour réaliser l'assujettissement sur le tube de la structure d'arrimage 3.

Dans le mode de réalisation des figures 1 à 4, on voit également qu'il est prévu des moyens de verrouillage 14 venant en contact avec la partie inférieure 15 de la structure d'arrimage.

Ces moyens de verrouillage 14 permettent d'empêcher le décrochement du module de manoeuvre 4.

Lesdits moyens de verrouillage 14 permettent également d'augmenter le contact entre les galets supérieurs 8 et la partie supérieure 9 du tube de la structure d'arrimage 3 facilitant le déplacement du module de manoeuvre 4 le long de la structure d'arrimage 3.

De manière avantageuse, lesdits moyens de verrouillage 14 sont constitués d'au moins un galet inférieur réglable 16.

Lors de la mise en place du module de manoeuvre 4, l'écartement entre les galets supérieurs 8 et le galet inférieur 16 est calculé pour permettre un passage suffisant autorisant la mise en suspension du module de manoeuvre 4.

On réduit ensuite l'écartement entre les galets supérieurs 8 et le galet inférieur 16 en déplaçant ce dernier jusqu'à sa mise en contact avec la partie inférieure 15 de la structure d'arrimage 3.

On prévoit également de manière avantageuse au niveau du module de manoeuvre 4, au moins une roue 17 disposée dans le sens de déplacement du module de manoeuvre 4 et venant en contact avec la paroi 2.

Ladite au moins une roue 17 facilite le déplacement du module de manoeuvre 4 en limitant les frottements du module de manoeuvre 4 contre la paroi 2.

De manière avantageuse, les dimensions de ladite au moins une roue 17 seront adaptées à la structure d'arrimage 3 de manière à ce que le module de manoeuvre 4 soit situé dans un plan parallèle à celui de la paroi 2.

Selon l'invention, on prévoit des moyens de liaison 6 entre le module de manoeuvre 4 et le module d'entretien 5 constitué d'au moins deux sangles 18 reliées, d'une part, à un enrouleur 19 et, d'autre part, à une plaque de liaison 20.

Lesdits moyens de liaison 6 ainsi constitués permettent de maintenir les sangles 18 parallèles durant les opérations d'enroulement et de déroulement.

Ils permettent également de maintenir la plaque de liaison 20 dans un plan perpendiculaire à celui des sangles 18 empêchant un déséquilibre au niveau du module d'entretien 5, notamment, durant les opérations d'enroulement et de déroulement des sangles 18.

L'enrouleur 19 est prévu de préférence au niveau du module de manoeuvre 4 et la plaque de liaison 20 comprend des moyens de fixation 21 avec le module d'entretien 5.

Cette disposition est particulièrement intéressante puisqu'elle permet un accrochage et un décrochage aisé du module d'entretien par rapport au module de manoeuvre 4.

Lors de la mise en place du dispositif d'entretien, on pourra par exemple placer, dans un premier temps, le module de manoeuvre 4 puis réaliser la fixation entre la plaque de liaison 20 et le module d'entretien 5 facilitant ainsi la mise en place du dispositif d'entretien 1.

On pourra également adapter à un module de manoeuvre 4 différents modules d'entretien 5, ces derniers pouvant être choisis en fonction des dimensions des surfaces à entretenir et notamment, la largeur des vitres de l'immeuble ou encore de l'entretien souhaité.

Le module d'entretien 5 comprend, à cet effet, en fonction des opérations à réaliser, des moyens de projection d'eau, de vapeur, d'air, de sable ou encore de peinture, ces moyens de projection étant associés à des moyens de distribution et de stockage, selon les cas, de vapeur d'eau, d'air, de sable et d'énergie.

Le dispositif d'entretien 1 est donc modulable et on pourra adapter à un module de manoeuvre 4 différents modules d'entretien 5.

Pour faciliter l'entraînement du module d'entretien 5 par ledit module de manoeuvre 4 qui se déplace sur le tube de la structure d'arrimage 3, on prévoit au niveau du module d'entretien 5 des roues 22 montées sur pivot de manière à ce que leur orientation corresponde à la force de déplacement exercée sur le module d'entretien 5.

Bien entendu, d'autres modes de réalisation à la portée de l'homme de l'art auraient pu être envisagés sans pour autant sortir du cadre de l'invention défini par les revendications ci-après.

## Revendications

1. Dispositif d'entretien de paroi d'immeuble comportant:
- un module de manoeuvre (4) pourvu de moyens (7) de son assujettissement à un rail solidaire de l'immeuble qui sont adaptés à permettre un déplacement du module de manoeuvre le long du rail ;
- un module d'entretien (5) suspendu au module de manoeuvre par des moyens de liaison (6) autorisant un déplacement du module d'entretien sur au moins une partie de la surface de la paroi ;
**caractérisé en ce que** les moyens d'assujettissement (7) sont adaptés à assujettir le module de manoeuvre (4) à une structure d'arrimage tubulaire (3) comportant un tube qui s'étend en saillie de la paroi de l'immeuble de sorte que le tube forme un rail pour le dispositif d'entretien, le module de manoeuvre comportant en outre des moyens de son appui (17) contre l'immeuble qui laissent libre un déplacement du module de manoeuvre le long du tube.

2. Dispositif selon la revendication 1, dans lequel les moyens d'assujettissement comportent au moins deux galets supérieurs (8) montés pivotants sur le module de manoeuvre qui viennent en contact avec une partie supérieure du tube de la structure d'arrimage tubulaire (3) de sorte que les galets supérieurs suspendent le module de manoeuvre au tube tout en permettant un déplacement par roulement du module de manoeuvre le long du tube.

3. Dispositif d'entretien selon la revendication 2, dans lequel un des galets supérieurs (8) est relié par un arbre de transmission (11) à un moteur (12), ce galet supérieur étant relié aux autres galets supérieurs par l'intermédiaire d'une courroie (13).

4. Dispositif selon la revendication 2, dans lequel les moyens d'assujettissement comprennent des moyens de verrouillage (14) venant en contact avec une partie inférieure du tube de la structure d'arrimage tubulaire (3) permettant d'empêcher un décrochement du module de manoeuvre (4).

5. Dispositif selon la revendication 3, dans lequel les moyens de verrouillage (14) comprennent au moins un galet inférieur réglable (16).

6. Dispositif selon la revendication 1, dans lequel les moyens d'appui du module de manoeuvre contre l'immeuble comportent au moins une roue (17) disposée dans une sens de déplacement du module de manoeuvre le long du tube et venant en contact avec la paroi de l'immeuble.

7. Dispositif d'entretien selon la revendication 1, dans lequel les moyens de liaison comportent au moins deux sangles (18) reliées d'une part à un enrouleur (19) et d'autre part à une plaque de liaison (20) qui s'étend perpendiculairement à un plan délimité par les sangles lors des opérations d'enroulement et de déroulement des sangles.

8. Dispositif d'entretien selon la revendication 7, dans lequel la plaque de liaison (20) comprend des moyens de fixation (21) avec le module d'entretien (5) permettant l'accrochage et le décrochage entre le module de manoeuvre (4) et le module d'entretien (5).

9. Dispositif d'entretien selon la revendication 1, dans lequel le module d'entretien (5) comprend des roues montés sur pivots (22) de manière à ce que leur orientation corresponde à la force de déplacement exercée sur le module d'entretien (5).

10. Dispositif d'entretien selon la revendication 1, dans lequel le module d'entretien (5) comprend des moyens de projection de vapeur permettant l'entretien de la paroi (2).

## Claims

1. Building wall maintenance device including:
- a manoeuvring module (4) provided with means (7) for attaching it to a rail fastened to the building, which means are adapted to enable movement of the manoeuvring module along the rail; and
- a maintenance module (5) suspended from the manoeuvring module by connecting means (6) enabling movement of the maintenance module over at least part of the surface of the wall;
**characterised in that** the attachment means (7) are adapted to attach the manoeuvring module (4) to a tubular securing structure (3) including a tube that projects from the wall of the building so that the tube forms a rail for the maintenance device, the manoeuvring module further including means (17) through which it bears against the building that allow free movement of the manoeuvring module along the tube.

2. Device according to claim 1, wherein the attachment means include at least two upper rollers (8) mounted to pivot on the manoeuvring module that come into contact with an upper portion of the tube of the tubular securing structure (3) so that the upper rollers suspend the manoeuvring module from the tube at the same time as enabling rolling movement of the manoeuvring module along the tube.

3. Maintenance device according to claim 2, wherein one of the upper rollers (8) is connected by a transmission shaft (11) to a motor (12), this upper roller being connected to the other upper rollers by means of a belt (13).

4. Device according to claim 2, wherein the attachment means comprise locking means (14) coming into contact with a lower portion of the tube of the tubular securing structure (3) to prevent detachment of the manoeuvring module (4).

5. Device according to claim 3, wherein the locking means (14) comprise at least one adjustable lower roller (16).

6. Device according to claim 1, wherein the means through which the manoeuvring module bears against the building include at least one wheel (17) disposed in a direction of movement of the manoeuvring module along the tube and coming into contact with the wall of the building.

7. Maintenance device according to claim 1, wherein the connecting means include at least two straps (18) connected on the one hand to a drum (19) and on the other hand to a connecting plate (20) perpendicular to a plane delimited by the straps during operations of winding in and paying out the straps.

8. Maintenance device according to claim 7, wherein the connecting plate (20) comprises means (21) for fixing it to the maintenance module (5) enabling attachment and detachment of the manoeuvring module (4) and the maintenance module (5).

9. Maintenance device according to claim 1, wherein the maintenance module (5) comprises wheels mounted on pivots (22) so that their orientation corresponds to the movement force exerted on the maintenance module (5).

10. Maintenance device according to claim 1, wherein the maintenance module (5) comprises steam sprayer means for maintaining the wall (2).

## Patentansprüche

1. Instandhaltungsvorrichtung zur Instandhaltung einer Wand eines Gebäudes, umfassend:
- ein Manövriermodul (4), das mit Mitteln (7) für seine Halterung an einer fest mit dem Gebäude verbundenen Schiene versehen ist, die dazu geeignet sind, eine Verschiebung des Manövriermoduls entlang der Schiene zu gestatten,
- ein Instandhaltungsmodul (5), das am Manövriermodul über Verbindungsmittel (6) aufgehängt ist, die eine Verschiebung des Instandhaltungsmoduls auf mindestens einem Teil der Oberfläche der Wand gestatten,
**dadurch gekennzeichnet, dass** die Halterungsmittel (7) dazu geeignet sind, das Manövriermodul (4) an einer rohrförmigen Kopplungsstruktur (3) zu halten, die ein Rohr umfasst, das von der Wand des Gebäudes derart absteht, dass das Rohr eine Schiene für die Instandhaltungsvorrichtung bildet, wobei das Manövriermodul ferner Mittel (17) für seine Anlage an dem Gebäude umfasst, die eine Verschiebung des Manövriermoduls entlang des Rohres zulassen.

2. Vorrichtung nach Anspruch 1, wobei die Halterungsmittel mindestens zwei obere Rollen (8) umfassen, die schwenkbar an dem Manövriermodul gelagert sind und mit einem oberen Abschnitt des Rohres der rohrförmigen Kopplungsstruktur (3) derart in Kontakt kommen, dass die oberen Rollen das Manövriermodul am Rohr aufhängen, während sie gleichzeitig ein Rollen des Manövriermoduls entlang des Rohres gestatten.

3. Instandhaltungsvorrichtung nach Anspruch 2, wobei eine der oberen Rollen (8) über eine Antriebswelle (11) mit einem Motor (12) verbunden ist, wobei diese obere Rolle über einen Riemen (13) mit weiteren oberen Rollen verbunden ist.

4. Vorrichtung nach Anspruch 2, wobei die Halterungsmittel Verriegelungsmittel (14) umfassen, die mit einem unteren Abschnitt des Rohres der rohrförmigen Kopplungsstruktur (3) in Eingriff kommen und ein Abkuppeln des Manövriermoduls (4) verhindern können.

5. Vorrichtung nach Anspruch 3, wobei die Verriegelungsmittel (14) mindestens eine verstellbare untere Rolle (16) umfassen.

6. Vorrichtung nach Anspruch 1, wobei die Anlagemittel zur Anlage des Manövriermoduls an dem Gebäude mindestens ein Rad (17) umfassen, das in einer Verschiebungsrichtung des Manövriermoduls entlang des Rohres angeordnet ist und mit der Wand des Gebäudes in Kontakt kommt.

7. Instandhaltungsvorrichtung nach Anspruch 1, wobei die Verbindungsmittel mindestens zwei Gurte (18) umfassen, die einerseits mit einer Aufrollvorrichtung (19) und andererseits mit einer Verbindungsplatte (20) verbunden sind, die sich senkrecht zu einer Ebene erstreckt, die beim Aufrollen und Abrollen der Gurte von den Gurten begrenzt wird.

8. Instandhaltungsvorrichtung nach Anspruch 7, wobei die Verbindungsplatte (20) Befestigungsmittel (21) zur Befestigung mit dem Instandhaltungsmodul (5) umfasst, die das Ankuppeln und Abkuppeln zwischen dem Manövriermodul (4) und dem Instandhaltungsmodul (5) gestatten.

9. Instandhaltungsvorrichtung nach Anspruch 1, wobei das Instandhaltungsmodul (5) Räder umfasst, die an Zapfen (22) derart gelagert sind, dass ihre Ausrichtung der auf das Instandhaltungsmodul (5) ausgeübten Verschiebungskraft entspricht.

10. Instandhaltungsvorrichtung nach Anspruch 1, wobei das Instandhaltungsmodul (5) Mittel zum Sprühen von Dampf umfasst, die das Instandhalten der Wand (2) ermöglichen.
